# EUROPÄISCHE PATENTSCHRIFT

(11) **EP 2 613 891 B1**
(45) Veröffentlichungstag und Bekanntmachung des Hinweises auf die Patenterteilung: **25.03.2015**
(21) Anmeldenummer: 11770043.5
(22) Anmeldetag: 07.09.2011
(51) Int. Cl.: B05C 5/02, B05D 3/14, B05D 5/10, B05C 1/00, E06B 7/16, E06B 7/23

(54) **VERFAHREN UND KLEBSTOFFAUFTRAGSVORRICHTUNG ZUM BERÜHRUNGSFREIEN AUFTRAGEN EINER VIELZAHL VON AUF EINE FLÄCHE VERTEILTEN, NICHT ZUSAMMENHÄNGENDEN KLEBSTOFFPUNKTEN AUF EIN SUBSTRAT ZUM DAUERHAFTEN VERBLEIB**
METHOD AND ADHESIVE APPLICATOR FOR THE CONTACTLESS APPLICATION OF A MULTIPLICITY OF DISCRETE SPOTS OF ADHESIVE, DISTRIBUTED OVER A SURFACE AREA, PERMANENTLY TO A SUBSTRATE
PROCÉDÉ ET DISPOSITIF D'APPLICATION DE SUBSTANCE ADHÉSIVE POUR APPLIQUER SANS CONTACT PLUSIEURS POINTS DE SUBSTANCE ADHÉSIVE SÉPARÉS RÉPARTIS SUR UNE SURFACE, DE MANIÈRE PERMANENTE SUR UN SUBSTRAT

(30) Priorität: 07.09.2010 DE 202010012278 U
(43) Veröffentlichungstag der Anmeldung: 17.07.2013
(73) Patentinhaber: RWR Patentverwaltung GbR, 42699 Solingen (DE)
(72) Erfinder: ROTHEN, Josef, 42699 Solingen (DE)
(74) Vertreter: Grosse Schumacher Knauer von Hirschhausen
(86) Internationale Anmeldenummer: PCT/EP2011/004502
(87) Internationale Veröffentlichungsnummer: WO 2012/031750

(56) Entgegenhaltungen:
- EP-A2- 1 160 016
- DE-A1- 4 020 420

## Beschreibung

### GEBIET DER ERFINDUNG

Die Erfindung betrifft ein Verfahren und Klebstoffauftragsvorrichtung zum berührungsfreien Auftragen einer Vielzahl von auf eine Fläche verteilten, nicht zusammenhängenden Klebstoffpunkten auf ein Substrat zum dauerhaften Verbleib mit den Merkmalen des Oberbegriffs des Anspruchs 7, Demnach ist hinsichtlich der Klebstoffauftragsvorrichtung vorgesehen, eine Vielzahl von auf eine Fläche verteilten, nicht zusammenhängenden Klebstoffpunkten auf ein Substrat zum dortigen dauerhaften Verbleib berührungsfrei aufzutragen. Hierzu wird ein rotierbarer Auftragskopf verwendet. Der Auftragskopf weist an seiner radialen (äußeren) Oberfläche verteilt angeordnete Mittel zum Übertragen von Klebstoffpunkten auf ein Substrat auf. Das Substrat ist in der Regel flächig, insbesondere bahnförmig und wird in geeigneter Weise an dem rotierenden Auftragskopf vorbeigeführt.

### TECHNOLOGISCHER HINTERGRUND

Beim Auftragen von Klebstoff auf ein Substrat, wie ein Filtertuch oder eine Membranfolie ist es in manchen Anwendungsgebieten wichtig, möglichst viel von der Substratoberfläche offen, d. h. klebstofffrei zu halten. Zu diesem Zweck ist es möglich, stark gestreckte und somit dünne Klebstofffäden oder -punkte auf das Substrat aufzutragen und hierfür einen Rotationskopf für den berührungslosen Klebstoffauftrag zu verwenden (WO 2007/036338), wovon die Erfindung ausgeht.

Bei diesem bekannten Verfahren kann das Auftragsmuster nur so exakt eingehalten werden, wie es diese berührungslose Schleudertechnik erlaubt, nämlich in Abhängigkeit von der Drehzahl des Rotationskopfes, dem dort anstehenden Klebstoffdruck, der Klebstofftemperatur, der Umgebungstemperatur und der Klebstoffart. Dabei bleibt die Umgebungstemperatur in den meisten Anwendungsfällen ein nicht vollständig beherrschbarer Faktor, da das Arbeiten in temperaturgesteuerten Produktionsräumen in der Regel zu aufwändig ist.

Ein nach dem Kontaktprinzip arbeitendes, nicht gattungsgemäßes Auftragsverfahren für Muster von Klebstoffpunkten ist als Näpfchentechnologie bekannt. Hierbei bestehen die Mittel zum Übertragen der Klebstoffpunkte aus kleinkalibrigen "Näpfchen", d. h. Ausnehmungen in der Walzenoberfläche der Auftragswalze, deren meist kreisrunde Grundfläche, Tiefe und Näpfchenkontur frei vorgebbar und z.B. durch Ätzen erzeugbar ist. Die Näpfchen werden je nach gewünschter Flächen-Dichte und Aufteilung nach einem gewünschten Flächenmuster in die Walzenoberfläche eingebracht. Die Arbeitsweise ist so, dass die Näpfchen mittels einer Leckwalze oder einem anderen aus der Drucktechnik bekannten Mittel mit Klebstoff gefüllt werden und die übrige Oberfläche der Auftragswalze vom Klebstoff freigehalten wird. Sodann können die mit Klebstoff befüllten Näpfchen durch Rotation der Walzenoberfläche der Auftragswalze mit Oberflächenkontakt oder zumindest mit Linienkontakt an ein Substrat oder eine Übertragungswalze herangeführt und der Klebstoff darauf übertragen werden. Bei diesem Verfahren ist sehr genau auf die Oberflächentemperatur der Auftragswalze und die Klebstofftemperatur zu achten, weil ansonsten einer übermäßigen Fadenbildung nach dem Übertragen des Klebstoffpunktes von der Walzenoberfläche auf das Substrat die Folge ist. D. h., dass sich das in dem einzelnen Näpfchen herangeführte Klebstoffvolumen sich nicht schnell genug und in der Regel auch nicht vollständig genug auf das Substrat übertragen lässt, so dass sich zwischen den Näpfchen auf der Auftragswalze und den Klebstoffpunkten auf dem Substrat ein Klebstofffaden ausbildet. Solche Klebstofffäden zerreißen in undefinierter Weise und die Fadenabkühlung führt dazu, dass der Klebstoffpunkt auf dem Substrat keine hinreichend gleichförmigen Konturen aufweist. Außerdem können Klebstoffreste in den Näpfchen verbleiben und diese im Betrieb nach und nach zusetzen und sie die Auftragswalze somit austausch- oder zumindest reinigungsbedürftig machen.

Ein anderes Kontakt-Auftragsverfahren für Schmelzkleber auf eine Fläche ist aus der DE 2125387 A1 bekannt. Der Auftrag erfolgt über eine Vielzahl von Düsen in einer ebenen Auftragsplatte, deren Zuführungsbohrungen über nadelartige, aus der Platte federelastisch vorstehende Ventilstößel geöffnet werden, wenn die Auftragsplatte auf das Substrat flächig aufgedrückt wird. Dieses Verfahren ist für den absatzweisen Schmelzkleberauftrag (Batch-Betrieb) geeignet. Nach dem Zurückfahren der Auftragsplatte von dem Substrat und wieder Schliessen der Ventile bilden sich zwischen dem Substrat und den aus der Auftragsplatte herausragenden nadelarigen Ventilstöseln Klebstofffäden aus, die mittels eines schwenkbaren Schneidbügels mit einer aufheizbaren Schneidklinge in Ferner sind fadenfreie Auftragssysteme bekannt, mit denen auch aufgeschmolzene thermoplastische Beschichtungsmaterialien von einem Beschichtungskopf auf ein Substrat übertragen werden können, Hierzu ist ein aus der Siebdrucktechnik bekannter, ein Druckmuster aufweisender siebähnlicher Zylinder bekannt, an dem ein mit einem Druckmuster zu versehendes bahnförmiges oder bogenförmiges Substrat in körperlicher Anlage unter dem Druck einer Gegenwalze linienhaft anliegend entlang geführt wird. Eine längliche, parallel zur Auftragswalze angeordnete Zuführkammer, für Beschichtungsmaterialien, weist einen Düsenschlitz auf, der an der inneren Oberfläche des perforierten Zylindermantels im Bereich der Berührungslinie der Gegendruckwalze anliegt. Das Beschichtungsmaterial wird aus dem Düsenschlitz durch die Zylindermantelperforation im körperlichen Kontakt von Zylinder und Substrat auf das Substrat ausgedrückt, Solche, nicht gattungsgemäßen Übertragungsverfahren sind beispielhaft aus der DE 19905317 A1 und DE 4020420 A1 bekannt. Es hat sich als schwierig herausgestellt, möglichst viele und/oder möglichst kleinflächige Klebstoffpunkte auf diese Weise auf ein Substrat zu übertragen. Die EP 1 160 016 A2 offenbart eine Klebstoffauftragsvorrichtung zum Auftragen von einer Vielzahl von auf einer Fläche verteilten, nicht zusammenhängenden Klebstoffpunkten auf ein Substrat zum dortigen dauerhaften Verbleib, umfassend einen rotierenden Auftragskopf mit für die Verteilung der Klebstoffpunkte angeordneten Mitteln zum Übertragen der Klebstoffpunkte auf das relativ zu dem rotierenden Auftragskopf verlagerbare Substrat, wobei die Übertragungsmittel ein Auftragsmuster bildenden Durchbrechungen in einem eine Walzenoberfläche einer Auftragswalze bildenden Walzenmantel sind, die auf der Innenseite des Walzenmantels mit dem Klebstoff beaufschlagbar sind.

### DARSTELLUNG DER ERFINDUNG

Der Erfindung liegt das Problem zugrunde, ein gattungsgemäßes Klebstoffauftragsverfahren und -vorrichtung für Flächenmuster von Klebstoffpunkten dahingehend zu verbessern, dass fadenartige Klebstoffstrukturen auf dem behandelten Substrat möglichst weitgehend entfallen. Zur Lösung dieser Aufgabe wird ein Klebstoffauftragsverfahren mit den Merkmalen des Patentanspruchs 1 und eine Klebstoffauftragsvorrichtung mit den Merkmalen des Anspruchs 7 vorgeschlagen. Dementsprechend sieht das Verfahren vor, dass ein rotierender, ein Durchbrechungsmuster auf seinem Umfang tragender Auftragskopf mit seitlichem (radialem) Abstand von und relativ zu der mit dem Muster dauerhaft zu versehenden Oberfläche des Substrates in einer Auftragsrichtung verlagert wird. Der Klebstoff wird unter Bilden linsenartiger Auswölbungen aus den Durchbrechungen des Auftragskopfes im Bereich eines linien- oder streifenartigen zwischen dem Substrat und dem Auftragskopf gebildeten Abstandsspaltes herausgedrückt. Die Klebstoff-Auswölbungen werden im Bereich des Abstandsspaltes mit dem Substrat in Berührung gebracht, ohne dass da-Der Klebstoff wird unter Bilden linsenartiger Auswölbungen aus den Durchbrechungen des Auftragskopfes im Bereich eines linien- oder streifenartigen zwischen dem Substrat und dem Auftragskopf gebildeten Abstandsspaltes herausgedrückt. Die Klebstoff-Auswölbungen werden im Bereich des Abstandsspaltes mit dem Substrat in Berührung gebracht, ohne dass dabei der Auftragskopf das Substrat berührt. Die Klebstoff-Auswölbungen werden unter Anhaften an dem Substrat und Ausbilden von Klebstoffpunkten auf dem Substrat von den jeweiligen Durchbrechungen abgezogen.

Hinsichtlich einer gattungsgemäßen Klebstoffauftragsvorrichtung sieht die Erfindung vor, dass die Übertragungsmittel für die (kleinen) Klebstoffvolumina eine Vielzahl von ein gewünschtes Auftragsmuster bildenden Durchbrechungen in einem eine Walzenoberfläche einer Auftragswalze bildenden Walzenmantel sind, die auf der Innenseite des Walzenmantels mit dem Klebstoff beaufschlagbar sind. Zwischen der Walzenoberfläche und dem Substrat ist ein Abstandsspalt oder Nip derart vorgesehen und bemessen, dass der Klebstoff unter Bilden linsenartiger Auswölbungen aus den Durchbrechungen des Auftragskopfes im Bereich des linien- oder streifenartig zwischen dem Substrat und dem Auftragskopf gebildeten Abstandsspaltes herausdrückbar ist. Die Klebstoff-Auswölbungen gelangen in dem Bereich, in dem sich der Abstandsspalt befindet mit dem Substrat in Berührung, ohne dass dabei der Auftragskopf das Substrat berührt. Die Klebstoff-Auswölbungen sind unter Anhaften an dem Substrat und Ausbilden von Klebstoffpunkten auf dem Substrat von den jeweiligen Durchbrechungen abziehbar.

Durch die Erfindung kann die Klebstoffviskosität und damit ihr Fadenbildungsverhalten besser und weniger von der Umgebungstemperatur abhängig gesteuert werden. Es wurde erkannt, dass zwischen dem Auftragskopf und dem Substrat ein Temperaturgefälle im Klebstoff nutzbar gemacht werden kann. Selbst sehr temperaturempfindliche bogen- oder bahnförmige Substrate, wie Folien aus PE, können mit einem Flächenmuster aus Klebstoffpunkten dauerhaft versehen werden.

Typische Öffnungs- (Durchbrechungs-) querschnitte liegen in der Größenordnung zwischen wenigen mm und einigen µm, vorzugsweise zwischen 2 und 0,01 mm und besonders bevorzugt zwischen 1 und 0,1 mm. In der Regel reichen durch Bohren hergestellte und damit zylindrische Durchbrechungen aus. Die Öffnungsquerschnitte können allerdings auch andere Querschnittsformen erhalten und z.B. auch durch Lasern hergestellt werden. Innerhalb der Übertragungswalze können längliche, zur Walzenachse etwa parallel angeordnete Klebstoffzuführkammern vorgesehen sein, die immer nur eine begrenzte Anzahl an Klebstoffübertragungsmitteln/Durchbrechungen mit Klebstoff versorgen, während die übrigen Durchbrechungen klebstofffrei gehalten werden. Eine solche Kammer erstreckt sich bevorzugt entlang der Übertragungslinie zwischen der Oberfläche der Auftragswalze und dem den Klebstoff übernehmenden Substrat. Hierdurch wird die Neigung zur Fadenbildung weiter vermindert. Die Innenoberfläche des Walzenmantels wird an der offenen Austrittsfläche der Kammer für Klebstoff im Wesentlichen dichtend an der die Austrittsfläche umgebenden Kammerwand entlang geführt, so dass eine Scherwirkung auf den Klebstoff an der Eintrittsseite der Durchbrechungen ausgeübt wird.

Um die negativen Folgen einer gewissen Fadenbildung, die auch mit der erfindungsgemäßen Vorrichtung in der Regel nicht vollständig unterbunden werden kann, so gering wie möglich zu halten, kann ein faden- oder klingenförmiges Klebstofffaden-Trennelement an einer in Substrat-Bewegungsrichtung gesehen hinter dem Übertragungsnip gelegenen Stelle vorgesehen werden. Die Anordnung dieses Elementes erfolgt ganz besonders bevorzugt parallel zur Drehachse des Auftragskopfes, kann aber auch eine mit der Walzenachse parallele Richtungskomponente aufweisen, um seine Funktion zu erfüllen. Auf diese Weise ist es möglich, den sich etwa bildenden Klebstofffaden zu einem frühen Zeitpunkt nach dem Beginn seines Entstehens gezielt zu trennen. Dadurch wird erreicht, dass der noch vergleichsweise niederviskose Klebstoff sich von der Trennstelle zur auf das Substrat übertragenen Hauptmasse des betreffenden Klebstoffpunktes zurück ziehen kann. Hierzu reicht die Oberflächenspannung des Klebstofftropfens in der Regel aus. Der auf der anderen Seite des Trennelementes gelegene Teil des sich ausbildenden Klebstofffadens hat aufgrund der frühzeitigen Durchtrennung des Klebstofffadens und seiner Oberflächenspannung und Viskosität die Möglichkeit, sich auf das Übertragungsmittel an der Oberfläche der Auftragswalze wieder zurückzuziehen. Im Falle von aus Durchbrechungen in einem Walzenmantel gebildeten Übertragungsmitteln kann der aus dem einen Fadenteil stammende Klebstoff ausreichend viskos gehalten werden, um beim nachfolgenden Übertragungsschritt, also einer Rotation der Übertragungswalze um weniger als 360° für den nächsten Klebstoffpunkt weiterverwendet werden. Ein derartiges Klebstofffaden-Trennelement kann auch zusammen mit Klebstoffauftragswalzen für Klebstoffpunkte mittels der oben beschriebenen Näpfchen sowie auch bei solchen Anwendungen erfolgreich eingesetzt werden, bei denen andere Produkte als Klebstoffe, wie granulierbare Kunststoffe hergestellt werden. Der vorstehende Lösungsgedanke ist also von eigenständig erfinderischer Bedeutung.

Um ein Zurückziehen der getrennten Klebstofffäden an ihren jeweiligen Ausgangspunkt zu erleichtern, kann das Klebstofffaden-Trennelement auf eine geeignete Temperaur gebracht werden. Insbesondere ist es möglich, einen elektrischen Widerstandsfaden oder -draht zu verwenden, der durch elektrische Beheizung auf der gewünschten Temperatur gehalten wird. Dadurch können die Klebstofffäden durchgeschmolzen werden, so dass der Anteil an mechanischer Trennwirkung wesentlich bis völlig verringert wird. Der Abstand des Klebstoff-Trennelementes vom Nip zwischen Übertragungswalze und Substrat kann je nach Anwendungsfall variiert werden. Bevorzugte Nipabstände betragen bis zu 10cm, vorzugsweise bis zu 1cm und besonders bevorzugt bis zu 0,1cm.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können

Weitere Einzelheiten, Merkmale und Vorteile des Gegenstandes der Erfindung ergeben sich aus den Unteransprüchen, sowie aus der nachfolgenden Beschreibung und der zugehörigen- Zeichnung, in der - beispielhaft - ein Ausführungsbeispiel einer Auftragsvorrichtung für Klebstoffpunkte dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1: eine schematische Darstellung der Klebstoffauftragvorrichtung in Stirnseitenansicht;
- Fig. 2: dieselbe Vorrichtung in einer Seitenansicht der Auftragswalze (Ansicht A-A gemäß Figur 1);
- Fig. 3: einen Querschnitt durch die Vorrichtung entlang der Schnittlinie III-III gemäß Fig. 2;
- Fig.4: eine alternative Ausführung einer Klebstoffauftragsvorrichtung in einer Seitenansicht entsprechend Fig. 2 sowie
- Fig. 5: eine Detaildarstellung des Abziehens eines Klebstoffvolumens aus einem Klebstoffauftragskopf.

### DETAILLIERTE BESCHREIBUNG VON AUSFÜHRUNGSBEISPIELEN

Wie aus Figur 1 ersichtlich, ist eine um ihre Längsachse rotierbare, im Querschnitt kreiszylindrische Auftragswalze 1 über ihren Umfang verteilt mit einer Vielzahl von gebohrten Durchbrechungen 2 in einem Walzenmantel 1A vorgesehen. Ein bahnförmiges Substrat 3 wird in geringem Abstand unterhalb der Walzenoberfläche an dieser entlang geführt. Die Umfangsgeschwindigkeit der Walzenoberfläche kann mit der Lineargeschwindigkeit des Substrates synchronisiert und gewünschten Falls mit Blick auf die Fadenbildung optimiert werden. Durch im Inneren der Auftragswalze herbei geförderten Klebstoff, der unter geeignetem Druck steht, bilden sich auf diese Weise Klebstoffpunkte 4 auf der Substratoberfläche entsprechend dem Verteilungsmuster der klebstoffübertragenden Durchbrechungen auf der Walzenoberfläche aus. Details sind aus Figur 5 ersichtlich. Zwischen den außenseitigen Mündungen der Durchbrechungen 2 an der Walzenoberfläche und den erzeugten Klebstoffpunkten können sich Klebstofffäden 4A ausbilden. Diese werden mittels eines Klebstofffadentrennelementes 6, z.B. in Gestalt eines heißen Fadens an einer nahe dem Nip zwischen Walzenoberfläche und Substratbahn gelegenen Stelle, vorzugsweise durch Schmelzen und/oder mechanisch durchtrennt. Der heiße Faden ist parallel zur Walzenachse und über dessen Länge zumindest aber über die Breite der Substratbahn 3 gespannt und mit elektrischer Spannung bei 6A versorgt, um eine gewünschte Fadentemperatur aufrecht zu erhalten und ausreichende Wärme in die Trennstelle einbringen zu können.

Wie aus Figur 2 ersichtlich, kann eine Klebstoffzuführleitung 7A zur Auftragswalze 1 zu einer Klebstoffkammer 7 im Walzeninneren führen. Ein dort, wie aus Figur 3 ersichtlich, stationär gehaltenes Klebstoffkammergehäuse 8 erstreckt sich zumindest über die Auftragsbreite der Auftragswalze 1 und legt sich dichtend an die innere Oberfläche des Walzenmantels 1A an. Ein Klebstoffspeiseschlitz 7B führt von der länglichen Klebstoffkammer 7 auf die innere Oberfläche des Walzenmantels 1A und speist so eine Reihe von Durchbrechungen 2 während der Zeitspanne in der diese Reihe den Klebstoffspeiseschlitz passiert. Dementsprechend geben die Durchbrechungen 2 dieser Reihe nur in dieser Zeitspanne die für einen Klebstoffpunkt 4 bestimmte Klebstoffmenge ab.

Nach dem Durchtrennen der sich daraufhin zwischen dem Substrat 3 am Klebstoffpunkt 4 und den Durchbrechungen 2 ausbildenden Klebstofffaden 4A zieht sich die eine Fadenhälfte zu ihrer Durchbrechung 2 und die andere Fadenhälfte zu ihrem Klebstoffpunkt 4 zurück.

Gemäß bevorzugten Ausführungsformen kann das Klebstoff- Trennelement 6 selbstreinigend sein oder eine mit einer Reinigungseinheit 10 versehen sein. Ein selbstreinigendes Klebstoff-Trennelement kann zum Beispiel Reste von Klebstofffäden verdampfen oder chemisch so zersetzen, dass das Trennelement auf seiner aktiven Länge ständig oder nach bestimmten Zeitabständen gereinigt wird.

Figur 4 zeigt eine Ausführungsform der Erfindung mit Reinigungseinheit 10. Bei diesem Ausführungsbeispiel wird ein längliches Klebstoff-Trennelement in Gestalt eines, insbesondere elektrisch, aufheizbaren Drahtes endlos um zwei Umlenkrollen 10A, 10B und 10C, von denen zumindest eine mit einem Drehantrieb 10A versehen ist, ständig oder zeitweise in Längsrichtung bewegt. Dadurch gelangt die für das Fadentrennen aktive Zone aus derselben hinaus und kann zum Beispiel einen Abstreifer 10D durchlaufen oder eine andere Reinigungseinheit, die die Oberfläche des Klebstoff-Trennelementes 6 abreinigt. Dabei eventuell anfallende Klebstoffreste können in einem Auffangelement 10E gesammelt werden. Die Aufheizung und Temperatursteuerung des Klebstoff-Trennelementes 6 kann mit Hilfe einer der Umlenkrollen 10A und 10B durch thermischen oder elektrischen Kontakt, wie links in Figur 4 angedeutet, über eine Spannungsversorgung 6A erfolgen. Anstelle eines umlaufend Klebstoff-Trennelementes 6 ist es auch möglich, ein entsprechendes fadenförmiges Element von einer Spule abzuspulen und auf einer anderen aufzurollen oder das Klebstoff-Trennelement reversierend durch die, Trennstellen zu führen.

Um das flächenverteilte dauerhafte Auftragen von nicht zusammenhängenden Klebstoffpunkten auf dem Substrat in bestimmten in Auftragsrichtung gesehenen Abständen unterbrechen zu können, kann der Abstandsspalt zwischen dem Auftragskopf und dem Substrat, unter fortgesetzter Relativbewegung derselben in Auftragsrichtung, vergrößert werden. Dadurch kann die Klebstofflinse im Nipbereich nicht mehr den erforderlichen Kontakt zum Substrat bekommen.

### BEZUGSZEICHENLISTE

- 1: Auftragswalze
- 1A: Walzenmantel
- 1B: Walzenachse
- 2: Durchbrechungen
- 3: Substrat
- 4: Klebstoffpunkte
- 4A: Klebstofffäden
- 4B: Auswölbung
- 6: Klebstoff-Fadentrennelement
- 6A: elektrische Spannungsversorgung
- 7: Klebstoffverteilkammer
- 7A: Klebstoffzuführleitung
- 7B: Klebstoffspeiseschlitz
- 8: Klebstoffkammergehäuse
- 9: Substrat-Auflagstisch
- 10: Reinigungseinheit
- 10A: Antrieb
- 10B: Umlenkungsrolle
- 10C: Umlenkungsrolle
- 10D: Abstreifer
- 10E: Auffangelement
- 11: Auftragsrichtung
- 12: Bewegungseinheit
- 13: Abstandsveränderungseinheit

- G: Abstandsspalt
- L: Längsersteckung

## Patentansprüche

1. Verfahren zum Auftragen einer Vielzahl von auf eine Fläche verteilten, nicht zusammenhängenden Klebstoffpunkten auf ein Substrat zum dortigen dauerhaften Verbleib, **dadurch gekennzeichnet, dass**
ein rotierender, ein Durchbrechungsmuster auf seinem Umfang tragender Auftragskopf mit radialem Abstand von und relativ zu der mit dem Muster dauerhaft zu versehenden Oberfläche des Substrates (3), wobei das Substrat (3) relativ zum rotierenden Auftragskopf in einer Auftragsrichtung (11) verlagert wird,
der Klebstoff unter Bilden linsenartiger Auswölbungen (4B) aus den Durchbrechungen (2) des Auftragskopfes im Bereich eines linien- oder streifenartigen zwischen dem Substrat (3) und dem Auftragskopf gebildeten Abstandsspaltes (G) herausgedrückt wird,
die Klebstoff-Auswölbungen (4B) im Bereich des Abstandsspaltes (G) mit dem Substrat (3) in Berührung gebracht werden, ohne dass dabei der Auftragskopf das Substrat (3) berührt, und
die Klebstoff-Auswölbungen (4B) unter Anhaften an dem Substrat (3) und Ausbilden von Klebstoffpunkten (4) auf dem Substrat (3) von den jeweiligen Durchbrechungen (2) abgezogen werden.

2. Verfahren nach Anspruch 1, **dadurch gekennzeichnet, dass** sich hinter dem Übertragungsnlp zwischen dem Substrat und dem rotierenden Auftragskopf ausbildende Klebstofffäden in einem vorgegebenen Abstand hinter dem Übertragungsnip mittels eines entlang des Auftragskopfes erstreckten Klebstofffaden-Trennelementes, insbesondere durch Schmelzen, durchtrennt werden.

3. Verfahren nach Anspruch 2, **dadurch gekennzeichnet, dass** das Durchtrennen mittels elektrischer Widerstandsbeheizung erfolgt.

4. Verfahren nach Anspruch 2 oder 3, **dadurch gekennzeichnet, dass** das langgestreckte Klebstofffaden-Trennelement kontinuierlich oder absatzweise in einer ersten oder in einer zweiten Richtung seiner Längserstreckung bewegt wird.

5. Verfahren nach einem der Ansprüche 2 bis 4, **dadurch gekennzeichnet, dass** das Klebstofffaden-Trennelement kontinuierlich oder periodisch abgereinigt wird.

6. Verfahren nach einem der Ansprüche 1 bis 5, **dadurch gekennzeichnet, dass** das flächenverteilte dauerhafte Auftragen von nicht zusammenhängenden Klebstoffpunkten auf dem Substrat in bestimmten in Auftragsrichtung gesehenen Abständen durch Vergrößerung des Abstandsspaltes zwischen dem Auftragskopf und dem Substrat, unter fortgesetzter Relativbewegung derselben in Auftragsrichtung, unterbrochen wird.

7. Klebstoffauftragsvorrichtung zum berührungsfreien Auftragen von einer Vielzahl von auf eine Fläche verteilten, nicht zusammenhängenden Klebstoffpunkten auf ein Substrat zum dortigen dauerhaften Verbleib, umfassend einen rotierbaren Auftragskopf mit für die Verteilung der Klebstoffpunkte angeordneten Mitteln zum Übertragen der Klebstoffpunkte auf das relativ zu dem rotierenden Auftragskopf verlagerbare Substrat,
**dadurch gekennzeichnet, dass**
die Übertragungsmittel ein Auftragsmuster bildende Durchbrechungen (2) In einem eine Walzenoberfläche einer Auftragswalze (1) bildenden Walzenmantel (1A) sind, die auf der Innenseite des Walzenmantels (1A) mit dem Klebstoff beaufschlagbar sind und dass
zwischen der Walzenoberfläche und dem Substrat (B) ein Abstandsspalt (G) oder Nip derart vorgesehen und bemessen ist, dass der Klebstoff unter Bilden linsenartiger Auswölbungen (4B) aus den Durchbrechungen (2) des Auftragskopfes Im Bereich des linien- oder streifenartig zwischen dem Substrat (3) und dem Auftragskopf gebildeten Abstandsspaltes (G) herausdrückbar ist und die Klebstoff-Auswölbungen (4B) Im Bereich des Abstandsspaltes (G) mit
dem Substrat (3) in Berührung gelangen, ohne dass dabei der Auftragskopf das Substrat (3) berührt, und
die Klebstoff-Auswölbungen (4B) unter Anhaften an dem Substrat (3) und Ausbilden von Klebstoffpunkten (4) auf dem Substrat (3) von den jeweiligen Durchbrechungen (2) abziehbar sind.

8. Klebstoffauftragsvorrichtung nach Anspruch 7, **dadurch gekennzeichnet, dass** die größte Querschnittsausdehnung der Durchbrechungen (2), die Insbesondere Bohrungen unterschiedlicher Geometrien oder auch Schlitze sein können, zwischen 2 mm und 0,01 mm und besonders bevorzugt zwischen 1 und 0,1 mm beträgt.

9. Klebstoffauftragsvorrichtung nach Anspruch 7 oder 8, **dadurch gekennzeichnet, dass** eine Klebstoffverteilkammer (7) sich an ihren Öffnungsrändern gedichtet an die innere Oberfläche des Walzenmantels (1A) anlegt.

10. Klebstoffauftragsvorrichtung nach einem der Ansprüche 7 bis 9, **dadurch gekennzeichnet, dass** ein faden- oder klingenförmiges Klebstofffaden-Trennelement (6) an einer in Auftragsrichtung hinter dem Übertragungsnip gelegenen Stelle mit einer Richtungskomponente parallel zur Walzenachse (1B) angeordnet Ist.

11. Klebstoffauftragsvorrichtung nach Anspruch 10, **dadurch gekennzeichnet, dass** das Klebstofffaden-Trennelement (6) in einem Abstand von bis zu 10 cm, vorzugsweise bis zu 1cm und besonders bevorzugt bis zu 0,1 cm hinter dem Übertragungsnip gelegen ist.

12. Klebstoffauftragsvorrichtung nach Anspruch 10 oder 11, **dadurch gekennzeichnet, dass** das Klebstofffaden-Trennelement (6) beheizbar, insbesondere für eine das Durchschmelzen von Klebstofffäden ausreichende Heizleistung einstellbar, ist.

13. Klebstoffauftragsvorrichtung nach einem der Ansprüche 10 bis 12, **dadurch gekennzeichnet, dass** eine Bewegungseinheit (12) zum kontinuierlichen oder absatzweisen Bewegen des langgestreckten Klebstofffaden-Trennelementes (6) in einer ersten oder in einer zweiten Richtung seiner Längserstreckung vorgesehen ist.

14. Klebstoffauftragsvorrichtung nach einem der Ansprüche 10 bis 13, **dadurch gekennzeichnet, dass** eine Reinigungseinheit (10) zum kontinuierlichen oder periodischen Abreinlgen des Klebstofffaden-Trennelementes vorgesehen ist.

15. Klebstoffauftragsvorrichtung nach einem der Ansprüche 7 bis 14, **dadurch gekennzeichnet, dass** eine Abstandsveränderungseinhelt (13) zum wahlweisen Vergrößern des Abstandsspaltes (G) zwischen dem Auftragskopf und dem Substrat in bestimmten in Auftragsrichtung (11) gesehenen Abständen unter fortgesetzter Relativbewegung zwischen dem Substrat und dem rotierenden Auftragskopf vorgesehen ist.

16. Verwendung einer Klebstoffauftragsvorrichtung nach einem der Ansprüche 7 bis 15, **dadurch gekennzeichnet, dass** eine mit Manteldurchbrechungen versehene Auftragswalze mit Klebstoffzufuhr In ihrem Inneren für das Herstellen eines dauerhaften Flächenmusters von Klebstoffgeometrien auf einem Substrat (3) verwendet wird.

## Claims

1. A method for the application of a multiplicity of discrete spots of adhesive distributed over a surface area onto a substrate to remain permanently thereon, **characterized in that**
a rotating applicator head bearing a perforation pattern on the periphery thereof is displaced at a radial distance from and relative to the surface of the substrate (3) that is to be furnished permanently with the pattern, wherein the substrate (3) is displaced in an application direction (11) relative to the rotating applicator head,
the adhesive is pressed out of the perforations (2) in the applicator head in the area of a linear or strip-like gap (9) formed between the substrate (3) and the applicator head, creating lenticular adhesive bulges (4B),
the adhesive bulges (4B) are brought into contact with the substrate (3) in the area of the gap (9), wherein the applicator head does not touch the substrate (3), and
the adhesive bulges (4B) are detached from the respective perforations (2), adhering to the substrate (3) and forming adhesive spots (4) on the substrate (3).

2. The method according to claim 1, **characterized in that** adhesive filaments forming between the substrate and the rotating applicator head behind the transfer clearance are severed at a predetermined distance behind the transfer clearance by means of an adhesive thread separating element extending along the applicator head, in particular by melting.

3. The method according to claim 2, **characterized in that** the separation is effected by electrical resistance heating.

4. The method according to either of claims 2 or 3, **characterized in that** the elongated adhesive filament separating element is moved continuously or intermittently in a first or a second direction of the longitudinal extension thereof.

5. The method according to any one of claims 2 to 4, **characterized in that** the adhesive filament separating element is cleaned continuously or periodically.

6. The method according to any one of claims 1 to 5, **characterized in that** the permanent application of discrete adhesive spots over a distribution area on the substrate is interrupted at defined intervals when viewed in the direction of application by enlarging the gap between the applicator head and the substrate while the relative movement of the same continues in the direction of application.

7. An adhesive application apparatus for contactless application of a multiplicity of discrete spots of adhesive, distributed over a surface onto a substrate to remain permanently thereon, comprising a rotating applicator head having means disposed for the distribution of the adhesive spots for transferring the adhesive spots to the substrate, which is displaceable relative to the rotating applicator head, **characterized in that**
the transfer means consist of perforations (2) that create an application pattern in an outer roller shell (1A) of a rolling surface of an application roller (1), which perforations are chargeable with the adhesive on the inside of the outer roller shell (1A), and that
a gap (G) or clearance is provided between the roller surface and the substrate (3) and dimensioned in such manner that the adhesive can be expressed out of the perforations (2) in the applicator head forming lenticular bulges (4B) in the area of the linear or strip-like gap (G) created between the substrate (3) and the applicator head, and the adhesive bulges (4B) come into contact with the substrate (3) in the area of the gap (G), while the applicator head does not touch the substrate (3), and
the bulges (4B) are detachable from the respective perforations (2) while still adhering to the substrate (3) and forming adhesive spots (4) on the substrate (3) of the respective openings.

8. An adhesive application device according to claim 7, **characterized in that** the largest cross-sectional dimension of the perforations (2), which may in particular be holes having different geometries or also slits, is between 2 mm and 0.01 mm and particularly preferably between 1 and 0.1 mm.

9. The adhesive application device according to either of claims 7 or 8, **characterized in that** an adhesive distribution chamber (7) lies flush against the inner surface of the roller shell (1A) and the aperture edges thereof are sealed.

10. The adhesive application device according to any one of claims 7 to 9, **characterized in that** a filamentous or blade-shaped adhesive thread separating element (6) is arranged with a directional component parallel to the roller axis (1B) at a point behind the transfer clearance in the direction of application.

11. The adhesive application device according to claim 10, **characterized in that** the adhesive thread separating element (6) is positioned at a distance of up to 10 cm, preferably up to 1 cm, and particularly preferably up to 0.1 cm behind the transfer clearance.

12. The adhesive application device according to either of claims 10 or 11, **characterized in that** the adhesive thread separating element (6) is heatable, and in particular is adjustable to generate sufficient heating power to melt through adhesive filaments.

13. The adhesive application device according to any one of claims 10 to 12, **characterized in that** a movement unit (12) is provided for continuously or intermittently moving the elongated adhesive thread separating element (6) in a first or a second direction of the longitudinal extension thereof.

14. The adhesive application device according to any one of claims 10 to 13, **characterized in that** a cleaning unit (10) is provided for continuous or periodic cleaning of the adhesive thread separating element.

15. The adhesive application device according to any one of claims 7 to 14, **characterized in that** a distance adjustment unit (13) is provided for selectively increasing the gap (G) between the applicator head and the substrate in defined distances when viewed in the direction of application direction (11) while the relative movement between the substrate and is the rotating applicator head continues.

16. Use of an adhesive application device according to any one of claims 7 to 15, **characterized in that** an application roller furnished with shell perforations and with an adhesive supply in the interior thereof is used for producing a permanent surface pattern of adhesive geometries on a substrate (3).

## Revendications

1. Procédé destiné à l'application d'une pluralité de points de colle non cohérents, distribués sur une surface sur un substrat pour y rester en permanence, caractérisé en ce
qu'on déplace une tête d'application en rotation, portant sur son pourtour un motif à percements à distance radiale de et par rapport à la surface du substrat (3) qui doit être munie de façon permanente du motif, le substrat (3) étant déplacé dans une direction d'application (11) par rapport à la tête d'application en rotation,
en formant des voussures (4B) en forme de lentilles, on expulse la colle hors des percements (2) de la tête d'application, dans la zone d'un intervalle (G) de dégagement linéaire ou en forme de bande formé entre le substrat (3) et la tête d'application
dans la zone de l'intervalle (G) de dégagement, on met en contact les voussures (4B) de colle avec le substrat (3), sans qu'à cet effet, la tête d'application n'entre en contact avec le substrat (3),
on tire les voussures (4) de colle hors des percements (2) concernés, de sorte qu'ils adhèrent sur le substrat (3) et forment des points (4) de colle sur le substrat (3).

2. Procédé selon la revendication 1, **caractérisé en ce qu'**on sectionne, notamment par fusion les fils de colle se formant derrière la ligne de contact de transfert, entre le substrat et la tête d'application en rotation à une distance prédéfinie derrière la ligne de contact de transfert au moyen d'un élément de sectionnement des fils de colle s'étendant le long de la tête d'application.

3. Procédé selon la revendication 2, **caractérisé en ce que** le sectionnement s'effectue au moyen d'un chauffage électrique par résistance.

4. Procédé selon la revendication 2 ou la revendication 3, **caractérisé en ce qu'**on déplace l'élément de sectionnement oblong de fils de colle en continu ou par sections dans une première ou dans une deuxième direction de son extension longitudinale.

5. Procédé selon l'une quelconque des revendications 2 à 4, **caractérisé en ce qu'**on nettoie en continu ou périodiquement l'élément de sectionnement des fils de colle.

6. Procédé selon l'une quelconque des revendications 1 à 5, **caractérisé en ce qu'**on interrompt l'application permanente distribuée sur une surface de points de colle non cohérents sur le substrat à des distances déterminées, vues dans la direction d'application, par agrandissement de l'intervalle de dégagement entre la tête d'application et le substrat, en poursuivant le déplacement relatif de ces derniers dans la direction d'application.

7. Dispositif d'application de colle pour l'application sans contact d'une pluralité de points de colle non cohérents distribués sur une surface pour qu'ils y restent en permanence, comprenant une tête d'application rotative avec des moyens de transfert des points de colle placés pour la distribution des points de colle, pour le transfert des points de colle sur le substrat déplaçable par rapport à la tête d'application rotative,
**caractérisé en ce que**
les moyens de transferts sont des percements (2) formant un motif d'application dans une enveloppe (1A) de cylindre formant une surface de cylindre d'un cylindre encolleur (1) qui sur la face intérieure de l'enveloppe (1A) de cylindre peuvent être alimentés en colle et en ce
qu'entre la surface du cylindre et le substrat (3), un intervalle (G) de dégagement ou une ligne de contact est dimensionné(e) ou prévu(e) de telle sorte qu'en formant des voussures (4) en forme de lentilles, la colle puisse être poussée hors des percements (2) de la tête d'application, dans la zone de l'intervalle (G) de dégagement linéaire ou en forme de bande, entre le substrat (3) et la tête d'application et que dans la zone de l'intervalle (G) de dégagement, les voussures (4B) de colle entrent en contact avec le substrat (3) sans qu'à cet effet, la tête d'application n'entre en contact avec le substrat (3),
en adhérant sur le substrat (3) et en formant des points (4) de colle sur le substrat (3), les voussures (4B) de colle puissent être retirées des percements (2) concernés.

8. Dispositif d'application de colle selon la revendication 7, **caractérisé en ce que** la plus grande extension de section transversale des percements (2), qui peuvent être notamment des perçages de différentes géométries ou également des encoches est comprise entre 2 mm et 0,01 mm et de manière particulièrement préférée, entre 1 et 0,1 mm.

9. Dispositif d'application de colle selon la revendication 7 ou la revendication 8, **caractérisé en ce qu'**un compartiment (7) de distribution de colle s'appuie de manière étanche par le bord de ses ouvertures sur la surface de l'enveloppe (1A) de cylindre.

10. Dispositif d'application de colle selon l'une quelconque des revendications 7 à 9, **caractérisé en ce qu'**un élément de sectionnement (6) en forme de fil ou de lame est placé en un endroit situé derrière la ligne de contact de transfert dans la direction d'application, avec une composante de direction parallèle à l'axe (1B) du cylindre.

11. Dispositif d'application de colle selon la revendication 10, **caractérisé en ce que** l'élément de sectionnement (8) des fils de colle est situé à une distance de jusqu'à 10 cm, de préférence de jusqu'à 1 cm et de manière particulièrement préférée de jusqu'à 0,1 cm derrière la ligne de contact de transfert.

12. Dispositif d'application de colle selon la revendication 10 ou la revendication 11, **caractérisé en ce que** l'élément de sectionnement (6) des fils de colle peut être chauffé et notamment peut être réglé pour une puissance de chauffage suffisante pour un sectionnement par fusion des fils de colle.

13. Dispositif d'application de colle selon l'une quelconque des revendications 10 à 12, **caractérisé en ce qu'**il est prévu une unité de déplacement (12) pour le déplacement continu ou par sections de l'élément de sectionnement (6) oblong des fils de colle dans une première ou dans une deuxième direction de son extension longitudinale.

14. Dispositif d'application de colle selon l'une quelconque des revendications 10 à 13, **caractérisé en ce qu'**il est prévu une unité de nettoyage (10) pour le nettoyage continu ou périodique de l'élément de sectionnement des fils de colle.

15. Dispositif d'application de colle selon l'une quelconque des revendications 7 à 14, **caractérisé en ce qu'**il est prévu une unité (13) de variation de distance (13) pour agrandir au choix l'intervalle (G) de dégagement entre la tête d'application et le substrat à des distances déterminées, vues dans la direction d'application (11) en poursuivant le déplacement relatif entre le substrat et la tête d'application rotative.

16. Utilisation d'un dispositif d'application de colle selon l'une quelconque des revendications 7 à 15, **caractérisé en ce qu'**on utilise un cylindre encolleur muni de percements d'enveloppe avec alimentation de colle par son intérieur pour la création d'un motif superficiel durable de géométries de colle sur un substrat (3).
